# FASCICULE DE BREVET EUROPEEN

(11) **EP 0 091 379 B1**
(45) Date de publication et mention de la délivrance du brevet: **30.10.1985**
(21) Numéro de dépôt: 83400694.2
(22) Date de dépôt: 05.04.1983
(51) Int. Cl.: F24H 9/18

(54) **Dispositif de montage de tubes plongeurs à travers une paroi d'une enceinte contenant un fluide**
Vorrichtung zum Montieren von Tauchrohren durch die Wand eines Flüssigkeitsbehälters
Device for mounting heater tubes through a wall of a liquid-container

(30) Priorité: 06.04.1982 FR 8205965
(43) Date de publication de la demande: 12.10.1983
(73) Titulaire: EGO-FRANCE Société Anonyme, F-57140 Woippy (Moselle) (FR)
(72) Inventeur: Andre, Jacques, F-57070 Metz (moselle) (FR); Schmitt, Henri, F-57800 Bening Lesst-Avold Moselle (FR); Speyer, Jean-Paul, F-57157 Marly (Moselle) (FR)
(74) Mandataire: Chevallier, Robert Marie Georges

## Description

L'invention a pour objet un dispositif qui sert à monter à travers une paroi d'une enceinte, à l'emplacement d'une ouverture ménagée à cet effet, au moins un tube plongeur et de préférence plusieurs tubes plongeurs qui baignent dans le fluide que contient cette enceinte.

Le dispositif de l'invention est particulièrement utile au montage de tubes plongeurs sur les récipients de chauffage d'eau et notamment sur les chauffe-eau électriques à accumulation qui renferment de l'eau sous pression. Dans ce cas les tubes plongeurs sont constitués par des résistances électriques blindées qui sont recourbées en épingle, et par un tube fermé à son extrémité intérieure et destiné à contenir un élément sensible d'un thermostat.

On utilise une ou plusieurs résistances électriques blindées pliées en épingle et un tube de thermostat en vue d'une alimentation par un réseau électrique approprié. Quand on ne se trouve pas dans ce cas, quand on utilise seulement une résistance blindée en épingle et un tube de thermostat, on est conduit pour des raisons de normalisation à faire le montage à travers la même ouverture qui est définie sur le ballon par une bride appropriée dont le diamètre de passage est de l'ordre de 80 à 100 mm. Même si on admet l'emploi d'une bride moins importante pour le montage d'une seule résistance et d'un seul tube de thermostat, la place nécessaire aux deux extrémités de la résistance recourbée en épingle et à l'extrémité du tube de thermostat conduit à une bride de diamètre encore assez grand. En tenant compte de la pression qui existe dans les chauffe-eau à accumulation, il a toujours paru nécessaire jusqu'à présent d'utiliser une plaque métallique de fermeture qui est traversée par les résistances et par le tube ; l'étanchéité est obtenue par brasage ou par soudure de cette plaque avec les résistances et avec le tube à l'endroit du passage de ceux-ci. Même le brasage ou la soudure ne procurent pas toujours l'étanchéité voulue, ce qui a renforcé l'idée que la plaque métallique est nécessaire et que le brasage ou la soudure doivent atteindre la perfection.

Bien que l'on connaisse par ailleurs la possibilité d'utiliser pour les petits diamètres et sur les appareils fonctionnant sans pression élevée des bouchons en caoutchouc traversés par des tubulures, on a toujours exclu d'emblée la possibilité de se servir de tampons en caoutchouc ou en matière analogue pour le passage étanche des résistances blindées sur les chauffe-eau à accu- mutation et en général sur toute enceinte où plusieurs tubes plongeurs rassemblés traversent une paroi autrement qu'en les comprimant axialement entre deux plaques.

Dans le document AT-B-330 314, est décrit un appareil à chauffage électrique où des résistances de chauffage tubulaires traversent une paroi par une ouverture dans laquelle se monte un tampon en caoutchouc. Les parties extrêmes des résistances passent à travers des trous ménagés dans ce tampon et ce dernier est comprimé en sens axial entre deux plaques appliquées respectivement l'une sur sa face principale intérieure, l'autre sur sa face principale extérieure. La compression du tampon entre ces deux plaques se fait au moyen d'un boulon qui traverse le tampon et les deux plaques ; la tête de ce boulon est appuyé contre la plaque intérieure et l'écrou contre la plaque extérieure.

Dans le document FR-A-1 371 552, on trouve une disposition tout à fait analogue avec deux plaques qui contiennent entre elles un tampon en caoutchouc et qui sont traversées par un boulon de serrage et de compression de ce tampon entre les plaques. Les parties extrêmes des résistances de chauffage passent à travers les plaques et le tampon ; divers moyens comme des bossages, des dents en relief sur une plaque, des bourrelets intérieurs, des rondelles, ... sont prévus pour que le tampon soit resserré sur les résistances de chauffage par suite de la compression en sens axial du tampon entre les plaques.

Le mérite de l'invention est de s'être affranchi de la croyance routinière qu'une plaque métallique est nécessaire ou qu'un tampon en caoutchouc doit être écrasé axialement.

Selon l'invention, les tubes plongeurs sont montés de façon étanche dans une ouverture de passage d'une bride classique au moyen d'un dispositif comprenant d'une part un tampon épais en élastomère ou en matière similaire à travers lequel passent les tubes plongeurs, ce tampon ayant un corps s'engageant dans la bride avec une face extérieure et une face intérieure opposée, percé de trous de passage des tubes plongeurs, ayant une collerette extérieure s'appliquant contre la face extérieure de la bride et d'autre part une contre-bride pleine rigide, de préférence en métal, percée de trous à travers lesquels passent librement les tubes plongeurs, cette contre-bride s'appliquant contre la face extérieure du corps du tampon et ayant un diamètre suffisant pour couvrir et comprimer au moins une partie annulaire de la collerette extérieure contre la face extérieure de la bride, la face intérieure du corps du tampon étant laissée libre de toute compression.

De préférence, l'épaisseur nécessaire du tampon est obtenue sur l'une au moins de ses faces, grâce à des bossages localisés aux points de passage des tubes plongeurs. Dans un mode de réalisation de l'invention, ces bossages se trouvent sur la face du tampon contre laquelle s'appuie la contre-bride.

Selon les circonstances, en fonction du diamètre du tampon et de la pression exercée sur ce dernier, il est souhaitable d'exercer une compression radiale sur le tampon, soit directement sur le corps de ce dernier, soit sur les bossages, ou sur le corps de ce dernier, soit sur les bossages, ou sur le corps et les bossages simultanément.

Plusieurs moyens permettent de réaliser une telle compression ; par exemple, on peut entourer le corps du tampon d'un anneau de frettage, et entourer aussi chaque bossage d'un anneau de frettage. Il est souvent avantageux de donner au corps du tampon un profil tronçonique, ainsi qu'à chacun des bossages et de se servir de la bride et de la contre-bride respectivement, en choisissant convenablement les dimensions, pour réaliser la compression radiale du corps et/ou des bossages du tampon.

Il est préférable, pour faciliter l'introduction et le glissement des tubes plongeurs à travers le tampon de prévoir plusieurs bourrelets circulaires espacés en sens longitudinal à l'intérieur des trous de passage ; de même il est conseillé de donner un profil ogival à la perle en matière plastique ou en céramique qui entoure les fils électriques et obture les extrémités des tubes chauffants.

On donnera maintenant, sans exclure aucun autre mode de réalisation, un exemple d'un dispositif conforme à l'invention. On se reportera au dessin annexé dans lequel :
la figure 1 est une vue générale en coupe par un plan diamétral d'un dispositif selon l'invention monté sur un chauffe-eau électrique à accumulation,
la figure 2 est une vue en détail, agrandie, d'un trou de passage ménagé dans le tampon en caoutchouc, représenté avant mise en place d'un tube plongeur,
la figure 3 est une vue de détail qui montre une variante de réalisation.

Le dispositif décrit ici en exemple est destiné à un chauffe-eau dont la température est de l'ordre de 60° à 80 °C par exemple et la pression de 10 bars au maximum ; il est destiné au montage de trois tubes chauffants recourbés en épingle (un seul est représenté) et d'un tube pour thermostat (non représenté), ce qui conduit à un diamètre de passage à travers la bride de montage de 90 mm environ. Compte tenu de ces conditions d'emploi, le dispositif ne se présente pas sous l'aspect le plus simple de l'invention ni non plus sous son aspect le plus élaboré qui pourraient, l'un ou l'autre, être adoptés dans d'autres conditions d'emploi.

La cuve 1 du chauffe-eau est munie d'une bride 2 avec un passage 3 pour trois résistances tubulaires blindées 4 recourbées en épingle et ayant donc chacune deux parties extrêmes 5, 6 extérieures terminées par des cosses 7, 8 de raccordement électrique. Un tube (non représenté) destiné à contenir un élément sensible à la température pénètre aussi dans la cuve 1 en empruntant le passage 3. Ce dernier est fermé hermétiquement par un tampon 9 en composition élastomère comprenant un corps 10 et des bossages 11. Ces derniers se trouvent aux emplacements des trous 12 prévus à travers le tampon 9 pour les passages des tubes plongeurs (résistances 4 et tube à thermostat) qui pénètrent dans la cuve 1 et qui sont plongés dans l'eau. L'épaisseur du tampon 9 comprend donc celle du corps 10 et celle des bossages 11. Dans cet exemple, ces derniers sont situés sur la face extérieure 13 du tampon 9.

Autour du corps 10, il existe une collerette 14 destinée à être appliquée contre la face plane extérieure de la bride 2 et percée de trous comme dans cette dernière. Dans cette situation, le corps 10 est introduit dans le passage 3 de la bride 2 ; il a un profil en tronc de cône et les dimensions sont choisies pour qu'il se produise en 15 un contact entre la face latérale tronçonique et la bride 2 et pour qu'il en résulte une compression radiale du corps 10.

Une contre-bride pleine 16 en matière rigide est serrée par des boulons 17 afin de comprimer convenablement la collerette 14 et de donner naissance à la compression radiale définie ci- dessus par suite de la poussée et du maintien du corps 10 dans le passage 3 de la bride. Il résulte de ce montage une rigidification du tampon 9 telle que les tubes plongeurs sont fermement tenus espacés les uns des autres à l'intérieur de la cuve 1.

La contre-bride 16 s'applique contre la face extérieure où se trouvent les bossages 11 et elle est percée de trous 18 qui laissent passer ces derniers. Dans cet exemple, les trous 18 ont un diamètre qui laisse passer librement les bossages 11. On pourrait adopter un diamètre plus petit qui produirait un effet de compression radiale des bossages 11.

La figure 2 montre un trou 12 avant montage des tubes plongeurs ; sa face intérieure est avantageusement pourvue de plusieurs bourrelets 19 espacés en sens longitudinal qui s'étendent chacun circulairement dans un plan transversal. Ces bourrelets 19 facilitent le glissement des tubes plongeurs 4 dans les trous 12 et assurent une meilleure étanchéité en cas de pression élevée.

De préférence les parties extrêmes 5, 6 des tubes chauffants 4 sont munies chacune d'une perle isolante 20, à profil ogival, qui facilite aussi le passage dans les trous 12.

La figure 3 est une vue à plus petite échelle qui montre que l'on peut utiliser aussi un tampon 9 dépourvu de bossages sur sa face extérieure ; le corps 10 est plus épais et il est soumis à une compression radiale grâce à un anneau de frettage 21 qui est introduit à force dans une gorge appropriée 22 prévue dans la face latérale tronconique du corps 10.

On remarquera que dans tous les cas, selon l'invention, le corps 10 du tampon 9 n'est soumis à aucune compression en sens axial, plus exactement la face intérieure du corps 10 opposée à sa face extérieure 13 est laissée libre et n'est soumise à aucune force de compression.

## Revendications

1. Dispositif de montage étanche de tubes plongeurs (4) dans une bride (2) entourant un passage (3) prévu dans une paroi d'une enceinte (1) contenant un fluide, comprenant un tampon (9) en matière élastomère ayant un corps (10) s'engageant dans la bride (2), ayant une face extérieure (13) et une face intérieure opposée, percé de trous (12) de passage des tubes plongeurs (4), ayant une collerette extérieure (14) s'appliquant contre la face extérieure de la bride (2) et une contre-bride pleine (16) en matière rigide percée de trous (18) pour le passage des parties extrêmes (5, 6) des tubes plongeurs (4) s'appliquant contre la face extérieure du corps (10) du tampon (9), caractérisé en ce que la contre-bride (16) a un diamètre suffisant pour couvrir et comprimer au moins une partie annulaire de la collerette extérieure (14) contre la face extérieure de la bride tandis que la face intérieure du corps (10) du tampon (9) est laissée libre de toute compression.

2. Dispositif selon la revendication 1 caractérisé en ce que la contre-bride (16) couvre et comprime la totalité de la collerette extérieure (14) du tampon (9) contre la face extérieure de la bride (2).

3. Dispositif selon la revendication 1 caractérisé en ce que le corps (10) du tampon (9) est mis en état de compression radiale quand ce tampon est mis en place.

4. Dispositif selon la revendication 3 caractérisé en ce que la compression radiale est réalisée par un anneau de frettage (21) disposé sur la face latérale du corps (10) ou sur la face latérale de bossages (11) localisés aux points de passage des tubes plongeurs, de préférence sur la face extérieure du corps du tampon.

5. Dispositif selon la revendication 3 caractérisé en ce que le corps (10) du tampon (9) a un profil en tronc de cône et ses dimensions sont choisies pour que la bride (2) comprime ce corps (10).

## Claims

1. Device for tightly mounting heater tubes (4) in a flange (2) surrounding a passage (3) in a wall of a container (1) for liquids, comprising a plug (9) of elastomeric material having a body (10) fitted in the flange (2), an outer surface (13) and an opposite inner surface, in which are made holes (12) for the passage of the heater tubes (4) therethrough, and further having an outer collar (14) beraing on to the outer surface of the flange (2) and a counterflange (16) of a rigid material in which are made holes (18) for the passage of outer parts (5, 6) of the heater tubes (4) therethrough bearing on to the outer surface of the body (10) of the plug (9), characterized in that the counterflange (16) has a diameter sufficient to cover and press at least an annular portion of the outer collar (14) on to the outer surface of the flange (2), while the inner surface of the body (10) of the plug (9) is free of any compression.

2. Device according to Claim 1, characterized in that the counterflange (16) covers and presses the whole outer collar (14) of the plug (9) against the outer surface of the flange (2).

3. Device according to Claim 1, characterized in that the body (10) of the plug (9) is radially' compressed when the plug is in position.

4. Device according to Claim 3, characterized in that the radial compression is obtained by a hooping ring (21) situated on the lateral surface of the body (10) or on the lateral surface of bosses (11) situated at the points of passage of the heater tubes, preferably on the outer surface of the body of the plug.

5. Device according to Claim 3, characterized in that the body (10) of the plug (9) has the shape of a frustum of a cone and its dimensions are so chosen that the flange (2) compresses the body (10).

## Patentansprüche

1. Vorrichtung zur dicht abschließenden Montage von Tauchrohren (4) in einem Flansch (2), der eine Durchtrittsöffnung (3) in einer Wand eines ein Fluid enthaltenden Behälters (1) umgibt, umfassend einen Stopfen (9) aus einem elastomeren Material mit einem in den Flansch (2) eingreifenden Körper (10) mit einer Außenfläche (13) und einer nach der entgegengesetzten Richtung weisenden Innenfläche, Durchbrechungen (12) zum Durchtritt der Tauchrohre (4) und einem an der Außenfläche des Flansches (2) anliegenden äußeren Kragen (14) und einen aus einem starren Material bestehenden massiven Gegenflansch (16), der mit Durchtrittsöffnungen (18) für die Endabschnitte (5, 6) der Tauchrohre (4) versehen ist und an der Außenfläche des Körpers (10) des Stopfens (9) anliegt, dadurch gekennzeichnet, daß der Gegenflansch (16) einen ausreichend großen Durchmesser aufweist, um mindestens einen ringförmigen Teil des äußeren Kragens (14) zu bedecken und an die Außenfläche des Flansches (2) anzudrücken, während die Innenfläche des Körpers (10) des Stopfens (9) von jeder Kompression frei bleibt.

2. Vorrichtung nach Anspruch 1, dadurch gekennzeichnet, daß der Gegenflansch (16) den gesamten äußeren Kragen (14) des Stopfens (9) bedeckt und gegen die Außenfläche des Flansches (2) preßt.

3. Vorrichtung nach Anspruch 1, dadurch gekennzeichnet, daß der Körper (10) des Stopfens (9) bei der Montage desselben in einen Zustand radialer Kompression versetzt wird.

4. Vorrichtung nach Anspruch 3, dadurch gekennzeichnet, daß die radiale Kompression durch einen Bewehrungsring (21) erzielt wird, der auf der Seitenfläche des Körpers (10) oder der Seitenfläche von Erhebungen (11) angeordnet ist, die an den Durchtrittsstellen der Tauchrohre vorzugsweise an der Außenfläche des Körpers des Stopfens angeordnet sind.

5. Vorrichtung nach Anspruch 3, dadurch gekennzeichnet, daß der Körper (10) des Stopfens (9) ein kegeistumpfförmiges Querschnittsprofil aufweist und daß seine Abmessungen so gewählt sind, daß der Flansch (2) den Körper (10) komprimiert.
